# EUROPÄISCHE PATENTSCHRIFT

(11) **EP 2 506 661 B1**
(45) Veröffentlichungstag und Bekanntmachung des Hinweises auf die Patenterteilung: **24.07.2013**
(21) Anmeldenummer: 12162340.9
(22) Anmeldetag: 30.03.2012
(51) Int. Cl.: H05B 3/78

(54) **Elektrische Heizeinrichtung**
Electric heating device
Dispositif de chauffage électrique

(30) Priorität: 02.04.2011 DE 102011015944; 23.09.2011 DE 102011053889; 29.09.2011 DE 102011054052
(43) Veröffentlichungstag der Anmeldung: 03.10.2012
(73) Patentinhaber: Eichenauer Heizelemente GmbH & Co. KG, 76870 Kandel (DE)
(72) Erfinder: Starck, Roland, 76756 Bellheim (DE); Kexel, Oleg, 76275 Ettlingen (DE); Lang, Armin, 76889 Barbelroth (DE)
(74) Vertreter: Twelmeier Mommer & Partner

(56) Entgegenhaltungen:
- EP-A1- 0 573 691
- EP-A1- 1 921 896
- DE-A1-102009 012 982
- DE-U1-202005 020 765
- GB-A- 2 019 176

## Beschreibung

Die Erfindung geht aus von einer Heizeinrichtung mit den im Oberbegriff des Anspruchs 1 angegebenen Merkmalen. Eine solche Heizeinrichtung ist aus der DE 10 2009 012 982 A1 bekannt.

Keramische Heizelemente können in Metallgehäusen wirksam vor einem zu erwärmenden Fluid geschützt werden. Wichtig für Heizeinrichtungen ist eine gute Wärmeankopplung des Heizelements an das umgebende Metallgehäuse. Üblicherweise werden deshalb Gehäuse nach dem Einbringen keramischer Heizelemente verpresst, so dass von Heizelementen erzeugte Wärme gut an das Metallgehäuse abgegeben werden kann.

Zum Schutz vor chemisch aggressiven Fluiden, beispielsweise bei Heizeinrichtungen für Flüssigkeitstanks, können die Metallgehäuse zusätzlich mit einem Kunststoffmantel versehen werden. Aus der DE 10 2005 036 430 A1 ist eine Tankheizung mit einem kunststoffummantelten Metallgehäuse bekannt, das als ein Strangpressprofil hergestellt ist. In der DE 10 2009 012 982 A1 wird die Möglichkeit angesprochen, kunststoffummantelte Metallgehäuse auch als Gussgehäuse herzustellen.

Aufgabe der vorliegenden Erfindung ist es einen Weg aufzuzeigen, wie kostengünstig eine Heizeinrichtung geschaffen werden kann, bei der von einem keramischen Heizelement erzeugte Wärme gut an ein Metallgehäuse abgegeben werden kann.

Diese Aufgabe wird erfindungsgemäß durch eine Heizeinrichtung mit den im Anspruch 1 angegebenen Merkmalen gelöst. Vorteilhafte Weiterbildungen der Erfindung sind Gegenstand von Unteransprüchen.

Bei einer erfindungsgemäßen Heizeinrichtung sind zwei gegenüberliegende Seitenwände durch Verpressen des Gussgehäuses plastisch verformt, wobei die plastische Verformung der beiden gegenüberliegenden Seitenwände in Längsrichtung der Seitenwände zunimmt. Der Innenraum, in welchem wenigstens ein, bevorzugt keramisches, Heizelement angeordnet ist, hat also vor dem Verpressen eine sich keilförmig verjüngende Form. Beim Verpressen wird das dünnere Ende des keilförmigen Innenraums weniger stark verformt als das dickere Ende. Durch das Verpressen wird also der Keilform entgegengewirkt, so dass sich im Idealfall ein Gehäuse mit parallel verlaufenden Ober- und Unterseiten ergibt. Die Seitenwände, welche Ober- und Unterseite des Gehäuses verbinden, werden demzufolge am dickeren Ende des Gehäuses stärker verformt als am dünneren Ende.

Indem das Gussgehäuse zunächst so hergestellt wird, dass sich der Innenraum des Gehäuses keilförmig verjüngt, lassen sich ein Heizelement oder mehrere Heizelemente leichter in den Innenraum des Gehäuses einbringen. Zudem lässt sich das Gussgehäuse dann besser Entformen. Das vor dem Verpressen keilförmig ausgebildete Gussgehäuse kann an seinem dünneren Ende durch eine Seitenwand verschlossen sein. Möglich ist es auch, dass es einen durchgehenden Kanal aufweist.

Heizelement und Kontaktblech können von einem Montageelement aus Kunststoff zu einer vormontierten Einheit verbunden werden, die sich gut handhaben lässt. Das Montageelement kann beispielsweise eine Klebstoffschicht sein, die das Kontaktblech an dem Heizelement hält. Das Montageelement kann beispielsweise auch eine Folie sein, mit der Heizelement und Kontaktblech umwickelt sind, oder ein Montagerahmen sein.

Eine vorteilhafte Weiterbildung der Erfindung sieht vor, dass die untere Wand des Gehäuses einen nach innen erhöhten Bereich aufweist, an den zwei abgesenkte Bereiche anschließen, die sich im Innenraum an den beiden Seitenwänden entlang erstrecken. Auf diese Weise lässt sich die Wärmeankopplung des keramischen Heizelements an das Gehäuse verbessern bzw. die für eine gute Wärmeankopplung erforderliche plastische Verformung der Seitenwände des Gehäuses vorteilhaft reduzieren. Durch die abgesenkten Bereiche der unteren Wand lässt sich insbesondere Platz für die seitlichen Schenkel eines Montagerahmens schaffen, der das keramische Heizelement hält.

Eine weitere vorteilhafte Weiterbildung der Erfindung sieht vor, dass das Montageelement, beispielsweise ein Montagerahmen, zwei Kontaktbleche hält, zwischen denen das Heizelement sitzt. Auf diese Weise lässt sich das keramische Heizelement zwischen den beiden Kontaktblechen einschließen, so dass eine leicht handhabbare, vormontierte Einheit gebildet wird. Die Kontaktbleche und ein oder mehrere dazwischen liegende Heizelemente können beispielsweise mit einem Montageelement in Form von Kunststofffolie umwickelt sein. Besonders vorteilhaft ist es, wenn eines der beiden Kontaktbleche an dem nach innen erhöhten Bereich der unteren Wand anliegt.

Eine weitere vorteilhafte Weiterbildung der Erfindung sieht vor, dass das Gehäuse aus einer Aluminiumbasislegierung, insbesondere einer Aluminium-Silizium-Legierung ist. Aluminiumlegierungen haben eine vorteilhaft hohe Wärmeleitfähigkeit. Aluminium-Silizium-Legierungen kombinieren eine gute Wärmeleitfähigkeit mit vorteilhaften mechanischen Eigenschaften, die für ein Verpressen des Gehäuses günstig sind. Zudem lassen sich Aluminium-Silizium-Legierungen gut gießen und können hohe mechanische Spannung aushalten, so dass eine hohe Anpresskraft, mit der das wenigstens ein keramische Heizelement in dem Gehäuse verpresst ist, über lange Zeit erhalten bleiben kann.

Besonders bevorzugt beträgt der Siliziumgehalt der Aluminiumbasislegierung 5 Gew.-% bis 12 Gew.-%, vorzugsweise 7 Gew.-% bis 11 Gew.-%. Bevorzugt ist weiterhin, dass die übrigen Bestandteile der Aluminium-Silizium-Legierung weniger als 5 Gew.-%, besonders bevorzugt weniger als 3 Gew.-%, insbesondere weniger als 2 Gew.-% ausmachen. Die Aluminium-Silizium-Legierung, aus der das Gehäuse gegossen ist, enthält bevorzugt 0,1 bis 1 Gew.-% Eisen, besonders bevorzugt 0,1 bis 0,8 Gew.-% Eisen. Bevorzugt ist in der Aluminium-Silizium-Legierung Strontium mit einem Gewichtsanteil von 0,5 Gew.-% bis 1,5 Gew.-% enthalten. Besonders bevorzugt ist dabei, dass der Strontiumgehalt größer als der Eisengehalt ist. Eine solche Legierung lässt sich gut verpressen und hat eine vorteilhafte Wärmeleitung.

Eine weitere vorteilhafte Weiterbildung der Erfindung sieht vor, dass das Gehäuse von einem Kunststoffmantel umgeben ist. Ein Gussgehäuse hat vorteilhaft rundere Kanten als ein Strangpressprofil. Ein Kunststoffmantel lässt sich deshalb auf ein Gussgehäuse besser aufbringen und haftet darauf besser als auf einem Strangpressprofil.

Eine weitere vorteilhafte Weiterbildung der Erfindung sieht vor, dass das Gehäuse ein Rohrgehäuse ist. In einem Rohrgehäuse lässt sich vorteilhaft eine größere Anzahl von keramischen Heizelementen hintereinander anordnen.

Eine weitere vorteilhafte Weiterbildung der Erfindung sieht vor, dass das das Gehäuse eine Breite hat, die in Längsrichtung der plastisch verformten Seitenwände zunimmt. Auf diese Weise lässt sich eine vormontierte Einheit aus einem oder mehreren Heizelementen und einem oder zwei Kontaktblechen noch leichter in das Gehäuse einbringen. Bevorzugt nimmt die Verformung der Seitenwände zusammen mit der Breite in Längsrichtung des Gehäuses zu. Insbesondere kann das Gehäuse an jenem Ende seine maximale Breite haben, an dem die plastische Verformung der Seitenwände maximal ist.

Weitere Einzelheiten und Vorteile der Erfindung werden an einem Ausführungsbeispiel unter Bezugnahme auf die beigefügten Zeichnungen erläutert. Es zeigen:
- Figur 1: das Gehäuse einer Heizeinrichtung in einer Draufsicht;
- Figur 2: einen Längsschnitt des Gehäuses vor dem Verpressen;
- Figur 3: einen Längsschnitt der Heizeinrichtung nach dem Verpressen; und
- Figur 4: einen Querschnitt der Heizeinrichtung nach dem Verpressen.

Die in den Figuren 1 bis 4 dargestellte Heizeinrichtung hat ein Gussgehäuse 1, das einen Innenraum umgibt, in dem wenigstens ein keramisches Heizelement 2, beispielsweise ein PTC-Heizelement, angeordnet ist. Das Gussgehäuse 1 kann Wärmeabgabeelemente wie Kühlrippen oder ähnliches aufweisen.

Wie insbesondere die Figuren 2 bis 4 zeigen, wird der Innenraum von einer oberen Wand 1 a und einer unteren Wand 1b begrenzt. Die obere Wand 1 a und die untere Wand 1 b sind über zwei gegenüberliegende Seitenwände 1 c miteinander verbunden. Das Gussgehäuse 1 kann dabei als ein Rohrgehäuse ausgebildet sein, das an zwei gegenüber liegenden Enden offen ist. Möglich ist es aber auch, dass das Gehäuse 1 an einem Ende von einer weiteren Seitenwand verschlossen ist.

Wie Figur 2 zeigt, hat das Gehäuse 1 vor dem Verpressen einen keilförmigen Innenraum. Der Abstand zwischen der oberen Wand 1 a und der unteren Wand 1b nimmt vor dem Verpressen von einem Ende zum anderen Ende des Gehäuses 1 hin kontinuierlich zu. Nach dem Einbringen des keramischen Heizelements 2 in den Gehäuseinnenraum wird das Gehäuse 1 verpresst. Dabei werden die beiden gegenüberliegenden Seitenwände 1c plastisch verformt. Nach dem Verpressen liegt die obere Wand 1 a bevorzugt parallel zu der unteren Wand 1 b. Dies bedeutet, dass die plastische Verformung der beiden gegenüberliegenden Seitenwände 1c in Längsrichtung der Seitenwände 1 c zunimmt.

Wie Figur 1 zeigt, hat das Gehäuse 1 eine Breite, die in Längsrichtung der plastisch verformten Seitenwände 1c zunimmt. Bevorzugt hat auch der Innenraum des Gehäuses 1, eine Breite, die in Längsrichtung der Seitenwände 1c zunimmt. Dabei nimmt die Breite des Innenraums des Gehäuses 1 in derselben Richtung zu wie die plastische Verformung der Seitenwände 1c. Der Innenraum hat seine größte Breite also an jenem Ende, an dem die plastische Verformung der Seitenwände 1c maximal ist.

Bevorzugt sind die Seitenwände 1c des Gehäuses 1 jeweils zu der oberen Wand 1a hin geneigt. Die obere Wand 1a des Gehäuses 1 hat also eine größere Fläche als die untere Wand 1 b des Gehäuses 1.

Das keramische Heizelement 2 wird von einem Montagerahmen 3 aus Kunststoff gehalten, der bevorzugt auch zwei Kontaktbleche 4 hält. Eines der beiden Kontaktbleche 4 trägt eine Isolierschicht, beispielsweise aus Kunststoff oder einem keramischen Material, bevorzugt Aluminiumoxid. Das andere Kontaktblech 4 kann ebenfalls mit einer Isolationsschicht bedeckt sein oder - wie bei dem dargestellten Ausführungsbeispiel - das Gussgehäuse 1 kontaktieren, um einen Massekontakt zu bilden. Das Heizelement 2 liegt bei dem dargestellten Ausführungsbeispiel zwischen den beiden Kontaktblechen. Es wird also an seinen beiden gegenüberliegenden Kontaktseiten von den Kontaktblechen 4 kontaktiert. Eine der beiden Kontaktflächen des Heizelements 2 ist der oberen Wand 1a und die andere Kontaktfläche der unteren Wand 1 b zugewandt.

Wie insbesondere Figur 4 zeigt, liegt bei dem dargestellten Ausführungsbeispiel eines der beiden Kontaktbleche 4 an einem nach innen erhöhten Bereich der unteren Wand 1 c des Gehäuses 1 an. In dem Innenraum des Gehäuses 1 ist also ein Sockel, auf dem das Kontaktblech 4 liegt. Der erhöhte Bereich ist auf zwei gegenüberliegenden Seiten durch eine Stufe begrenzt. Zwischen den beiden plastisch verformten Seitenwänden 1 c und dem nach innen erhöhten Bereich befindet sich in dem Innenraum also jeweils ein abgesenkter Bereich, in dem jeweils ein Schenkel des Montagerahmens 3 liegt. Ein nach innen erhöhte Bereich kann an sich auch an der oberen Wand 1a des Gehäuses 1 ausgebildet sein und direkt an dem keramischen Heizelement 2 anliegen, falls nur ein einziges Kontaktblech verwendet wird.

Das Gussgehäuse 1 ist aus einer Metalllegierung gegossen, beispielsweise aus einer Aluminiumbasislegierung. Bevorzugt ist die Aluminiumbasislegierung eine Aluminium-Silizium-Legierung. Der Gewichtsgehalt der Aluminium-Silizium-Legierung beträgt bevorzugt 5 Gew.-% bis 12 Gew.%, insbesondere 7 Gew.-% bis 11 Gew.-%.

Die Aluminiumbasislegierung kann zusätzlich weitere Legierungsbestandteile enthalten. Bevorzugt beträgt die Summe der übrigen Bestandteile der Aluminium-Silizium-Legierung weniger als 5 Gew.-%, besonders bevorzugt weniger als 3 Gew.-%, insbesondere weniger als 2 Gew.-%. Bevorzugt enthält die Aluminiumbasislegierung 0,1 Gew.-% bis 1 Gew.-% Eisen, besonders bevorzugt 0,4 Gew.-% bis 0,8 Gew.-% Eisen. Bevorzugt ist der Aluminiumbasislegierung Strontium beigemischt, beispielsweise 0,5 Gew.-% bis 1,5 Gew.-% Strontium.

Das Gussgehäuse 1 kann nach dem Einführen des Montagerahmens 3 und dem Verpressen mit Kunststoff ummantelt werden. Der in den Figuren nicht dargestellte Kunststoffmantel kann beispielsweise durch Spritzgießen oder als Pulverbeschichtung aufgetragen werden.

Bei dem dargestellten Ausführungsbeispiel ist in dem Innenraum der Heizeinrichtung nur ein einziges Heizelement 2 angeordnet. In dem Innenraum der Heizeinrichtung können aber auch mehrere keramische Heizelemente angeordnet sein.

**Bezugszahlen**

| | |
|---|---|
| 1 | Gussgehäuse |
| 1a | Obere Wand |
| 1b | Untere Wand |
| 1c | Seitenwände |
| 2 | Heizelement |
| 3 | Montagerahmen |
| 4 | Kontaktblech |

## Patentansprüche

1. Heizeinrichtung mit
wenigstens einem Heizelement (2), das zwei gegenüberliegende Kontaktseiten aufweist, an denen es elektrisch kontaktiert ist,
einem Kontaktblech (4), das an einer der beiden Kontaktseiten des Heizelements (2) anliegt,
einem Gussgehäuse (1) aus Metall, das einen Innenraum umgibt, in dem das Heizelement (2) angeordnet ist,
wobei der Innenraum von einer oberen Wand (1a) und einer unteren Wand (1b) begrenzt ist, und die obere Wand (1a) und die untere Wand (1b) über zwei gegenüberliegende Seitenwände (1c) miteinander verbunden sind,
wobei das Heizelement (2) mit einer seiner beiden Kontaktseiten der oberen Wand (1a) und mit seiner anderen Kontaktseite der unteren Wand (1b) zugewandt ist, und
wobei die Seitenwände (1c) durch Verpressen des Gehäuses (1) plastisch verformt sind, **dadurch gekennzeichnet, dass**
der Innenraum vor dem Verpressen eine sich keilförmig verjüngende Form hat und nach dem Verpressen die plastische Verformung der beiden gegenüberliegenden Seitenwände (1c) in Längsrichtung der Seitenwände (1c) zunimmt.

2. Heizeinrichtung nach Anspruch 1, **dadurch gekennzeichnet, dass** ein Montageelement (3) aus Kunststoff das Heizelement (2) an dem Kontaktblech (4) positioniert.

3. Heizeinrichtung nach Anspruch 2, **dadurch gekennzeichnet, dass** das Montageelement (3) zwei Kontaktbleche (4) positioniert, zwischen denen das Heizelement (2) sitzt.

4. Heizeinrichtung nach einem der vorstehenden Ansprüche, **dadurch gekennzeichnet, dass** die untere Wand (1 b) einen nach innen erhöhten Bereich aufweist, an den zwei abgesenkte Bereiche anschließen, die sich im Innenraum an den beiden Seitenwänden (1c) entlang erstrecken.

5. Heizeinrichtung nach Anspruch 4, **dadurch gekennzeichnet, dass** der erhöhte Bereich auf zwei gegenüberliegenden Seiten durch eine Stufe begrenzt ist.

6. Heizeinrichtung nach Anspruch 4 oder 5, **dadurch gekennzeichnet, dass** das Kontaktblech (4) oder eines der Kontaktbleche (4) an dem erhöhten Bereich anliegt.

7. Heizeinrichtung nach einem der vorstehenden Ansprüche, **dadurch gekennzeichnet, dass** das Gehäuse (1) aus einer Aluminiumbasislegierung, die eine Aluminium-Silizium-Legierung ist.

8. Heizeinrichtung nach Anspruch 7, **dadurch gekennzeichnet, dass** der Siliziumgehalt 5 Gew.-% bis 12 Gew.-%, vorzugsweise 7 Gew.-% bis 11 Gew.-% beträgt.

9. Heizeinrichtung nach Anspruch 7 oder 8, **dadurch gekennzeichnet, dass** alle übrigen Bestandteile der Aluminium-Silizium-Legierung zusammen weniger als 5 Gew.-%, besonders bevorzugt weniger als 3 Gew.-%, insbesondere weniger als 2 Gew.-% ausmachen.

10. Heizeinrichtung nach einem der Ansprüche 7 bis 9, **dadurch gekennzeichnet, dass** die Aluminiumbasislegierung 0,1 bis 1 Gew.-% Eisen, besonders bevorzugt 0,1 bis 0,8 Gew.-% Eisen, enthält.

11. Heizeinrichtung nach einem der Ansprüche 7 bis 10, **dadurch gekennzeichnet, dass** die Aluminium-Silizium-Legierung Strontium mit einem Gewichtsanteil von 0,5 Gew.-% bis 1,5 Gew.-% enthält.

12. Heizeinrichtung nach einem der vorstehenden Ansprüche, **dadurch gekennzeichnet, dass** das Heizelement (2) ein keramisches Heizelement ist.

## Claims

1. A heating device, comprising
at least one heating element (2), which has two mutually opposing contact sides on which the element is electrically contacted;
a contact plate (4), which is seated against one of the two contact sides of the heating element (2);
a cast metal housing (1), which surrounds an interior space in which the heating element (2) is disposed;
the interior space being delimited by an upper wall (1a) and a lower wall (1b), and the upper wall (1a) and the lower wall (1b) being connected to each other by two mutually opposing side walls (1c),
one of the two contact sides of the heating element (2) facing the upper wall (1a) and the other contact side facing the lower wall (1b), and
the side walls (1c) being plastically deformed by compression of the housing (1), **characterized in that** the interior space has a tapered wedge shape prior to compression and the plastic deformation of the two mutually opposing side walls (1c) increases in the longitudinal direction of the side walls (1c) after compression.

2. The heating device according to claim 1, **characterized in that** a mounting element (3) made of plastic material positions the heating element (2) on the contact plate (4).

3. The heating device according to claim 2, **characterized in that** the mounting element (3) positions two contact plates (4), between which the heating element (2) is seated.

4. A heating device according to any one of the preceding claims, **characterized in that** the lower wall (1b) comprises a region that is raised toward the inside, with two lowered regions joining thereon, which extend in the interior space along the two side walls (1c).

5. The heating device according to claim 4, **characterized in that** the raised region is delimited on two mutually opposing sides by a step.

6. The heating device according to claim 4 or 5, **characterized in that** the contact plate (4), or one of the contact plates (4), is seated against the raised region.

7. A heating device according to any one of the preceding claims, **characterized in that** the housing (1) is made of an aluminum base alloy, which is an aluminum-silicon alloy.

8. The heating device according to claim 7, **characterized in that** the silicon content is 5% by weight to 12% by weight, preferably 7% by weight to 11% by weight.

9. The heating device according to claim 7 or 8, **characterized in that** all the remaining constituents of the aluminum-silicon alloy together account for less than 5% by weight, particularly preferably less than 3% by weight, and in particular less than 2% by weight.

10. A heating device according to any one of claims 7 to 9, **characterized in that** the aluminum base alloy includes 0.1 to 1% by weight iron, particularly preferably 0.1 to 0.8% by weight iron.

11. A heating device according to any one of claims 7 to 10, **characterized in that** the content of strontium present in the aluminum-silicon alloy is 0.5% by weight to 1.5% by weight.

12. A heating device according to any one of the preceding claims, **characterized in that** the heating element (2) is a ceramic heating element.

## Revendications

1. Dispositif de chauffage avec
au moins un élément de chauffage (2) comportant deux faces de contact opposées par lesquelles il est mis en contact électrique,
une tôle de contact (4) appliquée sur l'une des deux faces de contact de l'élément de chauffage (2),
un boîtier en fonte (1) métallique entourant un espace intérieur dans lequel est disposé l'élément de chauffage (2),
dans lequel l'espace intérieur est délimité par une paroi supérieure (1a) et une paroi inférieure (1b), et la paroi supérieure (1a) et la paroi inférieure (1b) sont reliées entre elles par deux parois latérales opposées (1c),
dans lequel l'élément de chauffage (2) est tourné vers la paroi supérieure (1a) avec l'une de ses deux faces de contact et vers la paroi inférieure (1b) avec son autre face de contact, et
dans lequel les parois latérales (1c) sont déformées plastiquement par pressage du boîtier (1), **caractérisé en ce que**
l'espace intérieur présente une forme s'affinant en cône avant le pressage, et la déformation plastique des deux parois latérales opposées (1c) augmente dans le sens longitudinal des parois latérales (1c) après le pressage.

2. Dispositif de chauffage selon la revendication 1, **caractérisé en ce qu'**un élément de montage (3) en plastique positionne l'élément de chauffage (2) sur la tôle de contact (4).

3. Dispositif de chauffage selon la revendication 2, **caractérisé en ce que** l'élément de montage (3) positionne deux tôles de contact (4) entre lesquelles est logé l'élément de chauffage (2).

4. Dispositif de chauffage selon l'une des revendications précédentes, **caractérisé en ce que** la paroi inférieure (1b) comporte une région surélevée vers l'intérieur, suivie de deux régions renfoncées s'étendant le long des deux parois latérales (1c) dans l'espace intérieur.

5. Dispositif de chauffage selon la revendication 4, **caractérisé en ce que** la région surélevée est délimitée par un gradin de deux côtés opposés.

6. Dispositif de chauffage selon la revendication 4 ou 5, **caractérisé en ce que** la tôle de contact (4) ou l'une des tôles de contact (4) s'applique sur la région surélevée.

7. Dispositif de chauffage selon l'une des revendications précédentes, **caractérisé en ce que** le boîtier (1) est constitué d'un alliage à base d'aluminium, notamment un alliage d'aluminium et de silicium.

8. Dispositif de chauffage selon la revendication 7, **caractérisé en ce que** la part de silicium représente de 5% en poids à 12% en poids, de préférence de 7% en poids à 11% en poids.

9. Dispositif de chauffage selon la revendication 7 ou 8, **caractérisé en ce que** tous les autres composants de l'alliage d'aluminium et de silicium représentent ensemble moins de 5% en poids, de façon particulièrement préférée moins de 3% en poids, en particulier moins de 2% en poids.

10. Dispositif de chauffage selon l'une des revendications 7 à 9, **caractérisé en ce que** l'alliage à base d'aluminium contient de 0,1% en poids à 1% en poids de fer, et de façon particulièrement préférée de 0,1% en poids à 0,8% en poids de fer.

11. Dispositif de chauffage selon l'une des revendications 7 à 10, **caractérisé en ce que** l'alliage d'aluminium et de silicium contient du strontium à raison de 0,5% en poids à 1,5% en poids.

12. Dispositif de chauffage selon l'une des revendications précédentes, **caractérisé en ce que** l'élément de chauffage (2) est un élément de chauffage en céramique.
